# FASCICULE DE BREVET EUROPEEN

(11) **EP 0 088 035 B1**
(45) Date de publication et mention de la délivrance du brevet: **11.12.1985**
(21) Numéro de dépôt: 83430006.3
(22) Date de dépôt: 24.02.1983
(51) Int. Cl.: A61H 3/04, A61H 3/00

(54) **Dispositif déambulateur actif**
Motorgetriebene Gehhilfe
Motorized walking-aid

(30) Priorité: 26.02.1982 FR 8203368
(43) Date de publication de la demande: 07.09.1983
(73) Titulaire: INSTITUT NATIONAL DE LA SANTE ET DE LA RECHERCHE MEDICALE (INSERM), 75654 Paris Cédex 13 (FR)
(72) Inventeur: Mennesson, Jean-Francois, F-34170 Castelnau le Lez (FR)
(74) Mandataire: Azais, Henri

## Description

L'invention a pour objet des dispositifs déambulateurs actifs destinés à l'éducation ou à la rééducation de la marche.

Le secteur technique de l'invention est celui de la construction des appareils automoteurs destinés à développer, à restaurer ou à relancer les facultés de locomotion des enfants ou des handicapés.

L'éducation ou la rééducation de la motricité peuvent être obtenues en plaçant un individu dans un milieu artificiel, par exemple dans l'eau d'une piscine, qui allège le poids et qui facilite les mouvements.

On utilise également des appareils d'exercice, par exemple des bicyclettes, au moyen desquelles le patient s'entraîne à développer et à réhabiliter certains muscles et certains éléments du système locomoteur ou des déambulateurs non motorisés sur lesquels le sujet prend appui et qu'il déplace avec lui. Ces appareils nécessitent de la force musculaire et un bon équilibre du sujet.

On connaît également les fauteuils roulants ou les déambulateurs motorisés passifs qui facilitent les déplacements des handicapés entre les séances de rééducation, mais qui ne participent pas à l'apprentissage de la marche.

Un inconvénient des dispositifs et appareils d'exercice connus réside dans le fait qu'ils ne sont utilisés que pendant la durée des séances de rééducation, c'est-à-dire pendant un temps limité et dans un environnement distinct de celui où vit habituellement le sujet, ce qui réduit leur efficacité. De plus, ils ne permettent pas au sujet d'accéder au vécu de la marche, c'est-à-dire à la sensation proprioceptive de la marche. Enfin, ils nécessitent une participation consciente et active du sujet. Dans le cas de jeunes enfants ayant des troubles de la motricité dus à des déficiences mentales, il n'est pas toujours possible d'obtenir leur participation active pendant les séances de rééducation.

Les déambulateurs motorisés passifs connus, qui sont destinés à des sujets qui disposent d'une très faible motricité, laissent ceux-ci entièrement inactifs, ce qui renforce leur passivité et leur immobilité.

On connaît également des dispositifs déambulateurs actifs destinés à rééduquer les membres inférieurs.

Le brevet BE-A-659 563 (NUNEZ DE BALBOA) décrit un déambulateur actif qui comporte un châssis automoteur monté sur des roues dont l'une au moins peut être entraînée par un moteur et un corset composé d'une ceinture et d'une sangle centrale qui déterminent deux logements destinés aux jambes, de façon que le malade soit appuyé sur la sangle et que ses pieds touchent le sol. La ceinture et la sangle sont fixées au châssis automoteur par des moyens de liaison permettant un déplacement relatif de ladite ceinture par rapport au châssis automoteur.

Un objectif de la présente invention est de procurer des dispositifs déambulateurs actifs :
- qui mettent en jeu tout ou partie du système locomoteur ;
- qui peuvent fonctionner dans le milieu de vie du sujet soit en milieu hospitalier, soit à domicile ;
- qui peuvent être utilisés de manière prolongée et continue sans fatiguer le sujet et qui amplifient et développent les plus faibles possibilités locomotrices de celui-ci ;
- qui permettent de graduer les forces d'appui au sol et le degré de participation active du sujet ;
- qui permettent de passer, de manière progressive, d'une fonction de rééducation active à une fonction de transport plus passive, ces deux fonctions pouvant être associées diversement.

Un autre objectif de l'invention est de procurer des dispositifs déambulateurs actifs qui permettent d'accélérer, chez des enfants retardés, l'apprentissage de la marche et le franchissement de cette étape dont tout le monde reconnaît l'importance et l'effet de seuil pour leur développement ultérieur.

Les déambulateurs actifs selon l'invention comportent, de façon connue, un châssis automoteur monté sur des roues dont l'une au moins est une roue motrice, entraînée par un moteur, et il comporte également une nacelle dans laquelle un sujet prend place, qui comporte des orifices pour le passage des jambes et qui est fixée audit châssis, à uné hauteur telle que les pieds du sujet touchent le sol, par des moyens de liaison permettant un déplacement relatif de ladite nacelle par rapport audit châssis automoteur.

Les objectifs de l'invention sont atteints au moyen de déambulateurs actifs qui sont caractérisés en ce que la nacelle est suspendue à un support mobile rigide qui est relié au châssis automoteur par des moyens de liaison mécanique qui lui permettent de se déplacer librement par rapport audit châssis dans au moins une direction et par au moins un capteur qui émet un signal électrique proportionnel à l'un des composants du mouvement relatif dudit support mobile par rapport audit châssis et en ce qu'il comporte une ou des boucles d'asservissement, qui relient le ou lesdits desdits capteurs à le ou lesdits moteurs et qui commandent automatiquement le ou lesdits moteurs pour déplacer ledit châssis d'un mouvement qui correspond, en direction et en intensité, au mouvement relatif dudit support par rapport audit châssis.

Selon un mode de réalisation préférentiel, le châssis automoteur a une forme générale rectangulaire et comporte quatre montants d'angles verticaux, ledit support mobile a également une forme générale rectangulaire plus petite et il est suspendu auxdits montants par quatre organes de suspension ; l'extrémité inférieure de l'un au moins de ces organes de suspension est reliée audit châssis par un capteur de déplacement linéaire, qui émet un signal électrique proportionnel à la composante du déplacement relatif de ladite extrémité inférieure par rapport audit châssis qui est parallèle à l'axe longitudinal du châssis, ledit châssis comporte autant de roues motorisées que de capteurs, lesquelles roues sont entraînées par un groupe motoréducteur et chaque moteur est relié à l'un des capteurs par une boucle d'asservissement qui commande automatiquement ledit moteur dans le sens qui annule le signal émis par ledit capteur.

L'invention a pour résultat de nouveaux dispositifs déambulateurs actifs qui permettent de corriger très efficacement les déficiences de la motricité chez les enfants ou chez les accidentés.

Les expériences réalisées sur des prototypes ont montré que les déambulateurs selon l'invention facilitent très efficacement l'apprentissage ou la rééducation de la motricité. En effet le poids du corps est supporté par la nacelle ce qui soulage d'autant le patient. De plus, le support de nacelle qui est suspendu au châssis automoteur ou qui roule sans frottement sur celui-ci, se déplace à la moindre sollicitation du sujet et immédiatement le châssis automoteur suit sans demander aucun effort musculaire. Il en résulte que le patient voit ses moindres ébauches de mouvements suivies d'un déplacement, ce qui l'incite à continuer.

En particulier chez les enfants atteints de troubles de la motricité, dus à une inhibition psychique, les déambulateurs actifs selon l'invention permettent de rétablir la confiance de l'enfant qui prend conscience de ses possibilités et très rapidement l'inhibition est supprimée.

Les déambulateurs selon l'invention comportent des moyens tels que des bielles, des lames de flexions, des ressorts, qui constituent une liaison mécanique plus ou moins rigide entre le support mobile de la nacelle et le châssis automoteur. On peut faire varier le coefficient d'élasticité ou lé module de cette liaison afin de doser progressivement les efforts musculaires demandés au patient à mesure qu'il fait des progrès.

Parmi les applications possibles des déambulateurs selon l'invention, on citera :
- l'accélération du franchissement de l'étape de la marche chez les enfants retardés qui a un effet de seuil pour le développement ultérieur ;
- l'accélération de la rééducation de la motricité après un traumatisme osseux ou musculaire chez l'enfant ou chez l'adulte ;
- l'amélioration de la restauration fonctionnelle de la motricité après des lésions nerveuses.

La description suivante se réfère aux dessins annexés qui représentent, sans aucun caractère limitatif, des exemples de réalisation de déambulateurs actifs selon l'invention.
Les figures 1 et 2 sont une vue de côté et une vue de l'arrière d'un premier mode de réalisation.
La figure 3 est une vue partielle à plus grande échelle du capteur des figures 1 et 2.
Les figures 4 et 5 représentent une vue de côté et une vue de l'arrière d'un deuxième mode de réalisation.
Les figures 6 et 7 représentent une vue de côté et une vue de l'arrière d'un troisième mode de réalisation.

Les figures 1 et 2 représentent un déambulateur actif qui comporte un châssis 1, par exemple un châssis tubulaire de forme générale rectangulaire, qui est monté sur des roues 2 porteuses et autodirectrices, c'est-à-dire des roues qui sont montées sur un support pivotant autour d'un axe vertical, l'axe de la roue étant excentré par rapport audit axe vertical. Le châssis 1 comporte, en outre, une roue motrice 3, qui est placée dans l'axe du châssis parallèle à la direction de la marche et dont l'axe est transversal au châssis. La roue motrice 3 est entraînée par un groupe motoréducteur 4 dont le moteur électrique est un moteur à double sens, alimenté par exemple par une batterie d'accumulateurs 5, portée 'par le châssis.

Le châssis 1 est composé de quatre montants verticaux 1a, situés aux quatre angles et reliés entre eux par des longerons 1 b et par des traverses 1 c.

Un support mobile de nacelle 6, qui est par exemple un cadre tubulaire rectangulaire, plus petit que le châssis 1, est suspendu aux quatre montants 1a par quatre biellettes 7. Les biellettes 7 sont situées dans des plans verticaux, longitudinaux, c'est-à-dire parallèles au sens de la marche. L'extrémité supérieure de chaque biellette est articulée au châssis autour d'un axe horizontal 8 et l'extrémité inférieure de chaque biellette est articulée autour d'un axe horizontal 9. Les axes 8 et 9 sont transversaux, c'est-à-dire perpendiculaires à la direction de la marche et parallèles à l'axe de la roue motorisée 3.

Une nacelle 10 est suspendue au cadre supérieur 6a du support 6. La nacelle 10 est par exemple une nacelle en toile, en forme de culotte, comportant deux orifices 11 pour le passage des jambes d'un patient qui prend place dans la nacelle. La hauteur du support de nacelle 6 est telle que les pieds du patient prennent appui sur le sol. Ainsi, la plus grande partie du poids du patient est supportée par la nacelle 10 et transférée au sol par le support 6, les biellettes 7 et le châssis 1. Toutefois, grâce au contact de ses pieds avec le sol, le patient peut prendre un léger appui sur le sol et exercer sur la nacelle 10 une force qui tend à déplacer la nacelle par rapport au châssis 1 en faisant pivoter les quatre biellettes autour de leur axe 8 de suspension. L'une des biellettes est équipée d'un capteur 12 qui capte une des composantes du mouvement relatif du support 6 par rapport au châssis 1 et qui convertit analogiquement l'intensité de cette composante en un signal électrique, par exemple une tension, proportionnel à l'intensité de la composante mesurée.

On précise que le mot mouvement est pris dans un sens général et le mot composante du mouvement désigne tout vecteur qui caractérise le mouvement relatif et qui peut être la composante dans une direction déterminée d'un déplacement linéaire ou angulaire, d'une vitesse, d'une force correspondant à une accélération, ou d'un couple.

Les figures 1 et 2 représentent un mode de réalisation le plus simple d'un déambulateur actif servant à stimuler la marche en ligne droite et dans lequel, du fait de la suspension du support 6 par les quatre biellettes 7, le mouvement relatif de la nacelle par rapport au châssis est un mouvement à un seul degré de liberté, dans une direction rectiligne parallèle à l'axe longitudinal du châssis.

La figure 3 représente une vue en élévation du capteur 12. Celui-ci est composé d'un potentiomètre rotatif 13 qui est fixé au châssis 1. Il comporte une biellette 14 qui relie l'articulation 9 au curseur 15 du potentiomètre qui comporte une encoche 15a, dans laquelle pénètre une extrémité 14a de la biellette 14. Ainsi le mouvement relatif du châssis 6 par rapport au châssis 1 est transmis par la biellette 14 au curseur rotatif 15 et la tension émise par le potentiomètre varie, positivement ou négativement, autour d'une valeur de référence proportionnellement à l'angle de pivotement de la biellette 7. Cette tension est amplifiée.

Un dispositif d'asservissement reçoit la tension amplifiée et met automatiquement en marche le moteur 4 dans le sens qui annule l'écart entre la tension émise et la tension de référence, ce qui correspond à un déplacement absolu du châssis automoteur 1 par rapport au sol de même direction et de même longueur que le déplacement relatif de la nacelle par rapport au châssis.

Dans cet exemple où le déplacement relatif de la nacelle par rapport au châssis est un déplacement unidirectionnel, le châssis automoteur 1 est équipé d'une seule roue motorisée située dans l'axe longitudinal qui déplace le châssis automoteur dans une seule direction.

On comprend que, du fait que le support de nacelle 6 est suspendu par quatre biellettes au · châssis 1, la moindre poussée que le patient exercera sur le sol avec ses pieds suffit à déplacer la nacelle.

Les articulations 8 et 9 sont des articulations sans frottement, par exemple des roulements. La roue motrice déplace aussitôt le châssis automoteur d'une longueur équivalente sans que le patient n'ait à dépenser aucune énergie pour obtenir ce déplacement. De ce fait, les efforts du patient sont démultipliés et celui-ci, qui perçoit le résultat de ses efforts est vivement incité à persévérer, d'où un effet d'encouragement à l'effort.

Le dispositif selon les figures 1 et 2 permet d'ajuster l'effort demandé au patient à mesure qu'il progresse. En effet, lorsque le support de nacelle 6 quitte sa position d'équilibre stable, le poids P du patient exerce sur les biellettes un couple qui rappelle les biellettes vers la position d'équilibre et qui est égal à P. 1 1 étant la longueur de la biellette et a l'angle de rotation. En jouant sur la longueur des biellettes 7, on peut faire varier le couple de rappel et obliger le patient, à mesure qu'il progresse, à faire un effort de plus en plus grand, pour obtenir un même déplacement relatif.

Lorsque le patient est assis dans la nacelle 10. ses mains se trouvent placées sensiblement à la hauteur du cadre supérieur 6 auquel la nacelle est suspendue. Ce cadre 6a se trouve placé au-dessus de l'extrémité supérieure des montants 1. et suffisamment éloigné de ceux-ci pour que le patient ne puisse atteindre les montants avec ses mains et exercer une traction qui entraînerait un déplacement relatif de la nacelle par rapport au châssis et une liaison entre ceux-ci, de telle sorte que le chariot automoteur 1 se déplacerait d'un mouvement continu sans que le patient n'ait à exercer aucun effort avec ses pieds. Le chariot se comporterait alors comme un chariot automoteur passif.

Les figures 4 et 5 représentent un autre mode de réalisation. Les parties homologues à celles des figures 1 et 2 sont représentées par les mêmes repères.

La différence réside dans le mode de réalisation de la suspension du support 6 et des capteurs de mouvement relatif du support 6 par rapport au châssis automoteur 1.

Dans ce mode de réalisation, le support de nacelle 6 est suspendu aux quatre montants 1a par des suspentes flexibles 16 qui sont par exemple des lames flexibles situées dans des plans transversaux, de telle sorte que lorsque le support 6 exerce un effort en direction longitudinale sur les lames 16, celles-ci fléchissent dans le sens longitudinal.

Des jauges de contrainte 17, du type jauge d'extensométrie, sont collées sur les lames flexibles 16 et elles émettent une tension qui est proportionnelle à la flexion des lames et donc à la force qui est exercée sur elles. Selon un montage bien connu, on colle une paire de jauges d'exten- sométrie 17 sur chaque face de la lame et on monte celles-ci dans les quatre côtés d'un pont de résistances, les deux lames placées sur une même face étant montées en série, et le courant qui circule dans la diagonale du pont est proportionnel à la flexion de la lame.

Le signal électrique qui circule dans la diagonale du pont est amplifié et il commande automatiquement la mise en route du moteur 4 dans le sens qui annule le signal.

Le mode de réalisation selon les figures 4 et 5, est un déambulateur actif ayant deux degrés de liberté, c'est-à-dire un déambulateur qui permet au patient de se déplacer dans une direction oblique en pivotant.

Dans ce cas, deux des suspentes avant ou arrière, par exemple les deux suspentes avant, sont des fils (18d, 18g) ou des lames flexibles chantournées qui permettent une liberté de mouvement du support de nacelle par rapport au châssis dans toutes les directions. Les deux autres suspentes, c'est-à-dire les suspentes arrière sont des lames de flexion 16d, 16g, qui sont équipées chacune d'un capteur de déplacement 17d, 18g et le châssis comporte deux roues motorisées 3d. 3g situées à l'arrière et symétriques par rapport au plan de symétrie longitudinal. Le moteur 4d, 4g commandant chaque roue est asservi respectivement au signal électrique délivré par le capteur situé du même côté.

Le pivotement du support de nacelle par rapport au châssis entraîne une différence dans les flexions des deux lames 16d, 16g portant les capteurs et cette différence se retrouve dans les progressions des deux roues 3d, 3g, de sorte que le châssis avance en tournant sur lui-même d'un angle égal à l'angle de pivotement du support de nacelle et, en fin de mouvement, le châssis se retrouve aligné avec le support de nacelle et il a avancé dans la même direction que celui-ci et de la même longueur.

Dans le mode de réalisation selon les figures 4 et 5, lorsque le support de nacelle se déplace, les lames flexibles 16 exercent sur lui une poussée qui tend à le ramener à la position d'équilibre et le patient doit exercer un effort pour vaincre cette poussée. En faisant varier la longueur des lames et leur flexibilité, par exemple en juxtaposant plusieurs lames de flexion, on peut doser l'effort demandé au patient pour obtenir un même déplacement, de sorte qu'il est possible d'augmenter cet effort à mesure que le patient progresse.

Les figures 6 et 7 représentent une vue latérale et une vue de l'arrière d'un troisième mode de réalisation d'un déambulateur.

Dans ce mode de réalisation, le châssis automoteur 1, 1a, 1b, 1c comporte un cadre rectangulaire supérieur, formé de deux longerons 1d, 1g et de deux traverses 1e. La nacelle 10 est suspendue à un chariot 19 qui est équipé de galets 20 qui roulent sur les deux longerons 1d, 1g.

Un capteur de déplacement relatif 21 est placé entre le chariot et l'une des traverses 1e et il émet un signal électrique proportionnel au déplacement longitudinal relatif du chariot par rapport à sa position d'équilibre. Le chariot est relié au châssis automoteur par un ou plusieurs ressorts 22 qui tendent à ramener le chariot vers une position d'équilibre stable.

Les ressorts 22 ont pour but d'obliger le patient à faire un effort pour déplacer le chariot, de sorte qu'il est possible de régler cet effort et d'augmenter la force de rappel des ressorts en fonction des progrès réalisés par le patient. Les ressorts peuvent être remplacés par des dispositifs de rappel équivalents, par exemple des tampons élastiques ou par des vérins à gaz prisonnier.

Le châssis 1 comporte une seule roue motrice 3 située dans le plan axial longitudinal, qui est entraînée par un moteur 4 qui est commandé par le signal délivré par le capteur 21 dans le sens qui annule le déplacement relatif du chariot 19 par rapport au châssis.

Dans cet exemple, le châssis automoteur se déplace sous l'action combinée de la poussée qui lui est transmise par les ressorts 22 et de l'action de la roue 3. Plus on raidit les ressorts 22, plus l'effort dû au patient intervient dans le déplacement du châssis automoteur.

Le capteur 21 peut être n'importe quel capteur de déplacement linéaire connu, par exemple, un capteur capacitif ou un capteur inductif comportant un noyau mobile déplaçable à l'intérieur d'une double bobine de self, ou un capteur résistif comportant une résistance et un curseur lié au chariot qui se déplace le long de la résistance ou un capteur optique comportant une source lumineuse qui éclaire un récepteur photo- électrique avec une intensité qui varie avec la distance, etc...

Les déambulateurs selon l'invention peuvent être transformés facilement en chariot automoteur passif. Il suffit que le patient lève les pieds, qu'il attrape le châssis avec ses mains et qu'il tire sur ses bras et le châssis automoteur avance alors dans un mouvement continu et se transforme en fauteuil roulant motorisé.

La nacelle 10 peut être remplacée par d'autres formes de support équivalentes, telles que par exemple un siège, un harnais, une selle, etc... Le mot nacelle est utilisé dans un sens général pour désigner n'importe lequel de ces supports.

Le dispositif selon la figure 3 permet de régler le coefficient de proportionnalité entre le déplacement relatif du support de nacelle et la tension délivrée par le potentiomètre. Pour cela, il suffit de déplacer la position de l'articulation 14a de la tête de biellette 14 dans la fente 15a du curseur.

Dans tous les modes de réalisation, on peut également faire varier le coefficient de proportionnalité électroniquement en modifiant le gain des amplificateurs des signaux délivrés par les capteurs.

## Revendications

1. Dispositif déambulateur actif, destiné à l'apprentissage ou à la rééducation de la motricité d'un sujet, du type comportant un châssis automoteur (1), monté sur des roues dont une au moins (3) est entraînée par un moteur (4) et une nacelle (10), dans laquelle ledit sujet prend place, qui comporte des orifices (11) pour le passage des jambes et qui est fixée audit châssis, à une hauteur telle que les pieds du sujet touchent le sol, par des moyens de liaison permettant un déplacement relatif de ladite nacelle (10) par rapport audit châssis automoteur (1), caractérisé en ce que ladite nacelle est suspendue à un support mobile rigide (6) qui est relié audit châssis automoteur (1) par des moyens de liaison mécanique (7, 16) qui lui permettent de se déplacer librement par rapport audit châssis dans au moins une direction et par au moins un capteur (12, 17) qui émet un signal électrique proportionnel à l'une des composantes du mouvement relatif dudit support mobile (6) par rapport audit châssis (1) et en ce qu'il comporte une ou des boucles d'asservissement qui relient le ou lesdits capteurs à le ou lesdits moteurs (4) et qui commandent automatiquement le ou lesdits moteurs pour déplacer ledit châssis d'un mouvement qui correspond, en direction et en intensité, au mouvement relatif dudit support (6) par rapport audit châssis (1).

2. Dispositif déambulateur actif selon la revendication 1, caractérisé en ce que ledit châssis automoteur (1) a une forme générale rectangulaire et comporte quatre montants d'angle verticaux (1a), que ledit support mobile (6) a également une forme générale rectangulaire plus petite, qu'il est suspendu auxdits montants par quatre organes de suspension (7) ; que l'extrémité inférieure de l'un au moins de ces organes de suspension est reliée audit châssis par un capteur de déplacement linéaire (12) qui émet un signal électrique proportionnel à la composante du déplacement relatif de ladite extrémité inférieure par rapport audit châssis qui est parallèle à l'axe longitudinal du châssis, que ledit châssis comporte autant de roues motorisées (3) que de capteurs, lesquelles roues sont entraînées par un groupe motoréducteur (4) et que chaque moteur (4) est relié à l'un des capteurs (12) par une boucle d'asservissement qui commande automatiquement ledit moteur dans le sens qui annule le signal émis par ledit capteur.

3. Dispositif déambulateur selon la revendication 2, caractérisé en ce que ledit support mobile (6) est suspendu auxdits montants par quatre biellettes (7) qui sont articulées chacune autour de deux axes (8, 9) horizontaux transversaux audit châssis.

4. Dispositif selon la revendication 3, caractérisé en ce que ledit capteur est un potentiomètre rotatif (13) qui est fixé audit châssis et le curseur (15) dudit potentiomètre est relié à l'extrémité inférieure de l'une des biellettes de suspension (7) par une biellette (14) parallèle à l'axe longitudinal du châssis.

5. Dispositif selon la revendication 2, caractérisé en ce que ledit support mobile (6) est suspendu auxdits montants par des lames de flexion (16) situées dans des plans transversaux et l'une au moins de ces lames de flexion porte des jauges de contrainte (17) qui délivrent un signal électrique proportionnel à la flexion de la lame et à la composante longitudinale du déplacement relatif dudit support mobile (6) par rapport audit châssis (1).

6. Dispositif selon la revendication 5, caractérisé en ce que ledit support mobile est suspendu aux deux montants avant ou arrière par des suspentes telles que des fils (18d, 18g) ou des lames flexibles chantournées qui permettent un déplacement relatif dans toutes les directions, qu'il est suspendu aux deux autres montants par deux lames de flexion (16d, 16g) situées dans un plan transversal qui portent toutes les deux des jauges de contrainte (17d, 17g), que ledit châssis automoteur comporte deux roues motorisées (3d, 3g) situées sur un même essieu et à la même extrémité que les deux lames de flexion et que les jauges de contrainte situées sur chaque lame de flexion sont reliées par une boucle d'asservissement au moteur (4d, 4g) qui entraîne la roue motorisée située du même côté.

7. Dispositif selon la revendication 1, caractérisé en ce que ledit châssis automoteur (1) a une forme générale rectangulaire et comporte deux longerons supérieurs (1d, 1g), que le support mobile est un chariot (19) porté par des galets (20) qui roulent sur lesdits longerons, que ledit chariot est relié audit châssis par un capteur (21) de déplacement linéaire axial, que ledit châssis automoteur comporte une roue motorisée (3) située dans le plan axial longitudinal et que le moteur (4) entraînant ladite roue est relié audit capteur (21) par une boucle d'asservissement.

8. Dispositif selon la revendication 7, caractérisé en ce que ledit chariot (19) est relié audit châssis (1) par des ressorts (22) dont la force peut être réglée pour doser l'effort du patient à mesure qu'il progresse.

## Claims

1. Active ambulatory device, for learning or re- educating the motricity of a patient, of the type comprising a self-propelling chassis, mounted on wheels of which at least one (3) is driven by a motor (4) and a canvas seat member (10), in which canvas seat member said patient is placed, and comprises openings (11) for passing the legs through, and which is secured to said chassis at such a height that the patient's feet touch the ground, by securing means allowing a relative displacement of said seat member (10) with respect to said self-propelling chassis (1), characterized in that said seat member is suspended to a rigid movable support (6) which is connected to said self-propelling chassis (1) by mechanical connection means (7, 16), enabling said support to move freely with respect to said chassis in at least one direction and via at least one sensor (12. 17) delivering an electric signal proportional to one of the components of the relative movement of said movable support (6) with respect to said chassis (1), and in that it comprises one or more automatic control loops which connect said sensor(s) to said motor (4) and which automatically control said motor or motors to move said chassis according to a motion corresponding, in direction and in intensity, to the relative movement of said support (6) with respect to said chassis (1).

2. Active ambulatory device according to claim 1, characterized in that said self-propelling chassis (1) has a rectangular general shape and comprises four upright angle members (1a), in that said movable support (6) also has a smaller general shape, in that it is suspended to said upright members by four suspending members (7), in that the lower end of at least one of said suspending members is connected to said chassis via a linear movement sensor (12) which delivers an electric signal proportional to the component of the relative movement of said lower end with respect to said chassis, which is parallel to the longitudinal axis of the chassis, in that said chassis comprises as many motorized wheels (12) as sensors, said wheels being driven by a back-geared group (4). and in that each motor (4) is connected.to one of the sensors (12) by an automatic control loop which automatically controls said motor in the direction which cancels the signal delivered by said sensor.

3. Ambulatory device according to claim 2, characterized in that said movable support (6) is suspended to said upright members via four connection rods (7), each pivoting about two horizontal axles (8, 9), transversal to said chassis.

4. Device according to claim 3, characterized in that said sensor is a rotary potentiometer (13) fixed on said chassis and the cursor (15) of said potentiometer is connected to the lower end of one of the suspending connection rods (7) by a connection rod (14), parallel to the longitudinal axis of the chassis.

5. Device according to claim 2, characterized in that said movable support (6) is suspended to said upright members by deflection blades (16), situated in transversal planes and at least one of said deflection blades carries strain gauges (17), which deliver an electrical signal proportional to the deflection of the blade and to the longitudinal component of the relative movement of said movable support (6) with respect to said chassis (1 ).

6. Device according to claim 5, characterized in that said movable support is suspended to the two front or rear upright members by suspension means such as wire (18d, 18g) or flexible jig- sawed blades allowing a relative movement in all directions, in that it is suspended to the two other vertical rods by two deflection blades (16d, 16g) situated in a transversal plane both of which carrying strain gauges (17d, 17g), in that said self-propelling chassis comprises two motorized wheels (3d, 3g) situated on the same axle and at the same end as the deflection blades, and in that the strain gauges situated on each deflection blade are connected by an automatic control loop, to the motor (4d, 4g) driving the motorized wheels situated on the same side.

7. Device according to claim 1, characterized in that said self-propelling motor (1) has a general rectangular shape and comprises two upper ion- gitudinal members (1d, 1g), in that the movable support is a carriage (19) carried by rollers (20) which roll on said longitudinal members, in that said carriage is connected to said chassis by an axial linear movement sensor (21), in that said self-propelling chassis comprises a motorized wheel (3) situated in the longitudinal axial plane, and in that the motor (4) driving said wheel is connected to said sensor (21) by an automatic control loop.

8. Device according to claim 7, characterized in that said carriage (19) is connected to said chassis (1) by springs of which force can be adjusted to apportion the effort of the patient to his progress.

## Patentansprüche

1. Aktive Gehvorrichtung zum Erlernen bzw. Wiedererlernen der Motorik einer Person, mit einem selbstfahrenden Gestell (1 das auf Rädern gelagert ist, von denen zumindest eines (3) durch einen Motor (4) angetrieben ist, und mit einem Halteeinsatz (10) zur Aufnahme der Person mit Öffnungen (11) zum Durchtritt der Beine, welcher am Gestell in einer solchen Höhe, daß die Füße der Person den Boden berühren, mittels eine Relativbewegung des Halteeinsatzes (10) gegenüber dem selbstfahrenden Gestell (1) gestattenden Verbindungsmittel befestig ist, dadurch gekennzeichnet, daß der Halteeinsatz auf einem starren, beweglich gelagerten Träger (6) aufgehängt ist, welcher über mechanische Verbindungsmittel (7, 16) mit dem selbstfahrenden Gestell (1) verbunden ist, sodaß er gegenüber dem Gestell in mindestens eine Richtung frei verschiebbar ist, und weiters mit dem Gestell über mindestens einen Meßfühler (12, 17) verbunden ist, welcher ein zu einer der Komponenten der Relativbewegung des beweglichen Trägers (6) gegenüber dem Rahmen (1) proportionales elektrisches Signal abgibt, und daß sie einen oder mehrere Regelkreis(e) aufweist, welche den bzw. die Meßfühler mit dem bzw. den Motor(en) (4) verbinden und den bzw. die Motor(en) zum Verfahren des Gestells um eine Bewegung, die in der Richtung und Intensität der Relativbewegung des Trägers (6) gegenüber dem Gestell (1) entspricht, automatisch steuern.

2. Aktive Gehvorrichtung nach Anspruch 1, dadurch gekennzeichnet, daß das selbstfahrende Gestell (1) eine im allgemeinen rechteckige Form hat und vier vertikale Eckstreben (la) aufweist, daß der bewegliche Träger (6) ebenfalls eine allgemeine rechteckige, aber kleinere Form hat, daß er durch vier Aufhängeorgane (7) an den Streben aufgehängt ist, daß das untere Ende zumindest eines dieser Aufhängeorgane über einen Linearbewegungsmeßfühler (12), der ein zur Komponente der Relativbewegung dieses unteren Endes gegenüber dem Gestell proportionales elektrisches Signal abgibt, die parallel zur Längsachse des Gestells steht, mit dem Gestell verbunden ist, daß das Gestell ebensoviele angetriebene Räder (3) wie Meßfühler umfaßt, welche Räder durch eine Getriebemotorgruppe (4) angetrieben sind, und daß jeder Motor (4) über einen Regelkreis, der den Motor automatisch in dem das vom Meßfühler entsendete Signal rückgängig machenden Sinn steuert, mit einem der Meßfühler (12) verbunden ist.

3. Gehvorrichtung nach Anspruch 2, dadurch gekennzeichnet, daß der bewegliche Träger (6) durch vier Gelenklaschen (7) an den Streben aufgehängt ist, welche Gelenklaschen jeweils um zwei horizontale, zum Gestell querlaufende Achsen (8, 9) angelenkt sind.

4. Vorrichtung nach Anspruch 3, dadurch gekennzeichnet, daß der Meßfühler ein Rotationspotentiometer (13) ist, welches am Gestell befestigt ist, wobei der Schieber (15) des Potentiometers durch eine zur Längsachse des Rahmens parallele Lenkerstange (14) am unteren Ende einer der Aufhängelaschen (7) angeschlossen ist.

5. Vorrichtung nach Anspruch 2, dadurch gekennzeichnet, daß der bewegliche Träger (6) an den Streben mittels in Querebenen befindlicher Biegeblätter (16) aufgehängt ist, wobei zumindest eines dieser Biegeblätter Dehnungsmeßstreifen (17) trägt, welche ein zur Durchbiegung des Blatts und zur Längskomponente der Relativbewegung des beweglichen Trägers (6) gegenüber dem Gestell (1) proportionales elektrisches Signal abgeben.

6. Vorrichtung nach Anspruch 5, dadurch gekennzeichnet, daß der bewegliche Träger auf zwei vorderen oder hinteren Streben mittels Hängeorganen, wie Stricken (18d, 18g) oder gebogenen federnden Stäben, aufgehängt ist, welche eine Relativbewegung in sämtliche Richtungen gestatten, daß er an den beiden anderen Streben mittels zweier in einer Querebene befindlicher federnder Stäbe (16d, 16g) aufgehängt ist, welche beide Dehnungsmeßstreifen (17d, 17g) tragen, daß das selbstfahrende Gestell zwei auf derselben Achse und am gleichen Ende wie die beiden federnden Stäbe befindliche angetriebene Räder (3d, 3g) umfaßt, und daß die auf jedem federnden Stab befindlichen Dehnungsmeßstreifen über einen Regelkreis mit dem das auf derselben Seite befindliche Rad antreibenden Motor (4d, 4g) verbunden sind.

7. Vorrichtung nach Anspruch 1, dadurch gekennzeichnet, daß das selbstfahrende Gestell (1) eine allgemeine rechteckige Form hat und zwei obere Längsträger (1 d, 1g) umfaßt. daß der bewegliche Träger ein Schlitten (19) ist, der von auf den Längsträgern rollenden Rollen (20) getragen ist, daß der Schlitten über einen Meßfühler (21) für axiale Linearbewegung mit dem Rahmen verbunden ist, daß der selbstfahrende Rahmen ein in der axialen Längsebene befindliches angetriebenes Rad (3) umfaßt, und daß der dieses Rad antreibende Motor (4) über einen Regelkreis mit dem Meßfühler (21) verbunden ist.

8. Vorrichtung nach Anspruch 7, dadurch gekennzeichnet, daß der Schlitten (19) mit dem Rahmen (1) mittels Federn (22) verbunden ist, deren Kraft zum Dosieren der Anstrengung des Patienten je nach Fortschreiten regulierbar ist.
